# EUROPÄISCHE PATENTSCHRIFT

(11) **EP 1 213 389 B1**
(45) Veröffentlichungstag und Bekanntmachung des Hinweises auf die Patenterteilung: **03.08.2005**
(21) Anmeldenummer: 02005097.7
(22) Anmeldetag: 22.02.1999
(51) Int. Cl.: E01C 19/40

(54) **Gleitschalungsfertiger**
Slipform machine
Machine à coffrage glissant

(30) Priorität: 30.03.1998 DE 19814052
(43) Veröffentlichungstag der Anmeldung: 12.06.2002
(62) Teilanmeldung aus: 99915531.0
(73) Patentinhaber: WIRTGEN GmbH, 53578 Windhagen (DE)
(72) Erfinder: Smolders, Raymond, 2200 Herentals (BE); Deeb, Mahmoud, 53572 Unkel-Scheuren (DE); Gehlen, Jakob, 53332 Bornheim-Roisdorf (DE)
(74) Vertreter: Dallmeyer, Georg, Dipl.-Ing.

(56) Entgegenhaltungen:
- US-A- 1 467 243
- US-A- 2 026 241
- US-A- 3 970 405
- US-A- 5 647 688

## Beschreibung

Die Erfindung betrifft einen Gleitschalungsfertiger nach dem Oberbegriff des Anspruchs 1.

Derartige Gleitschalungsfertiger werden benötigt, um Straßendecken aus Beton herzustellen. Bekannte Gleitschalungsfertiger weisen einen Traktor auf, der aus einem Maschinenrahmen und vier Fahrwerken besteht, die unterschiedliche Arbeitseinrichtungen zum Verteilen und Glätten des Betons tragen.

Da die erwünschte Fahrbahnbreite aus Beton sich beispielsweise bei Einfädelungsspuren verändern kann, ist häufig ein Umbau der Gleitschalungsfertiger notwendig, der je nach erforderlichem Umfang der Umbauarbeiten zwei bis drei Tage Umbauzeit in Anspruch nimmt.

Derartige Arbeitsunterbrechungen sind unerwünscht, so daß bereits Gleitschalungsfertiger entwickelt worden sind, deren Maschinenrahmen teleskopisch verbreitert werden kann (WO95/28525). Auch US 5647,688 beschreibt einen teilweise teleskopierbaren Rahmen, an dem ein Seil angeordnet ist, an dem ein Verteilwerkzeug entlangfährt. Nachteilig ist, dass die Antriebseinheit des Werkzeuges in dem Werkzeugsatz integriert sein muss.

US 1,467,243 zeigt einen Straßenfertiger, bei dem ein Verteilwerkzeug über einen Seilantrieb angetrieben wird. Diese Art von Seilantrieb ist jedoch aufwendig. Da der Seilantrieb nur über eine Antriebseinheit angetrieben wird, muss das Seil zusätzlich über die gesamte Breite des Straßenfertigers geführt und einmal umgelenkt werden. Dadurch ist dieser Seilantrieb sehr verschleißanfällig. Die Antriebseinheit muss ferner in zwei Richtungen antreiben können, so dass ein aufwendiges Getriebe notwendig ist.

Die Erfindung liegt demzufolge die Aufgabe zugrunde, einen Gleitschalungsfertiger der eingangs genannten Art derart weiterzuentwickeln, dass eine Arbeitseinrichtung in vorteilhafter Weise über die gesamte Arbeitsbreite zu verfahren ist, wobei auch bei einer Änderung der Arbeitsbreite keine Umbaumaßnahmen erforderlich sind.

Zur Lösung dieser Aufgabe dienen die Merkmale des Anspruchs 1.

Bei einer bevorzugten Weiterbildung der Erfindung ist vorgesehen, dass der Maschinenraum teleskopierbare, quer zur Arbeitrichtung verlaufende Querträger zur variablen Einstellung der Arbeitsbreite aufweist, das die Arbeitseinrichtung an unterschiedliche Arbeitsbreiten anpassbar sind, und dass die querverlaufende Schienenführung zwei teleskopierbare Schienen aufweist. Eine derartige Vorrichtung ermöglicht es in vorteilhafter Weise, dass auch bei einer Veränderung der Arbeitsbreite keine Umbaumaßnahmen erforderlich sind. Der Laufwagen ist unabhängig von der eingestellten Arbeitsbreite stets über die gesamte Arbeitsbreite befahrbar.

Jeweils nur ein Seilrollenantrieb ist ansteuerbar.

Der Laufwagen ist bei einer vorteilhaften Weiterbildung mit flexiblen Hydraulikleitungen verbunden, die über eine Schlauchhaspel zugeführt werden. Der Hydraulikanschluß an dem Laufwagen ermöglicht es, Hydraulikantriebe der an dem Laufwagen befestigten Arbeitseinrichtung mit Drucköl zu versorgen.

Die Arbeitseinrichtung kann beispielsweise aus einem höhenverstellbaren Schwertverteiler bestehen.

Die an dem Laufwagen befestigte Arbeitseinrichtung kann auch aus einem auf der Rückseite des Grundrahmens befestigten Längsglätter bestehen. In diesem Fall können die seitlichen Enden mit den Fahrwerken verbunden sein, so daß die Schienenführung eine größere Länge aufweist als die Arbeitsbreite des Gleitschalungsfertigers.

Der Längsglätter ist über zwei Lenker mit dem Grundrahmen gekoppelt, so daß eine Längsverschiebung des Längsglätters bei einer Parallelverschiebung der Fahrwerke nach außen oder nach innen möglich ist.

Im folgenden wird ein Ausführungsbeispiel der Erfindung näher erläutert:

Es zeigen:
- Fig. 1: eine Draufsicht auf den Gleitschalungsfertiger,
- Fig. 2: einen Schwertverteiler,
- Fig. 3: eine Seitenansicht des Schwertverteilers,
- Fig. 4: eine vergrößerte Darstellung der Schienenführung des Schwertverteilers,
- Fig. 5: eine Seitenansicht, teilweise im Querschnitt eines Längsglätters,
- Fig. 6: eine Draufsicht auf die Schienenführung des Längsglätters, und
- Fig. 7: eine vergrößerte Darstellung der Schienenführung des Längsglätters.

Der Gleitschalungsfertiger weist einen Traktor 2 auf, der aus einem Maschinenrahmen 4 mit parallel zur Arbeitsrichtung verlaufenden Längsträgern 8 und aus teleskopierbaren, quer zur Arbeitsrichtung verlaufenden Querträgern 18 zur variablen Einstellung der Arbeitsbreite besteht. Die Querträger sind in einem Grundrahmen 20 gelagert, wobei insgesamt vier Querträger 18 von einem in der Mitte der Arbeitsbreite angeordneten Grundrahmen 20 abstehen und mit den Längsträgern 8 verbunden sind.

Die Querträger 18 sind in dem Grundrahmen 20 versetzt zueinander angeordnet, so daß beispielsweise die Arbeitsbreite zwischen 3 m und 6 m variierbar ist. Die Querträger 18 können auch doppelt teleskopierbar sein, falls erheblich größere Arbeitsbreiten einstellbar sein sollen.

An den vorderen und hinteren Enden der Längsträger 8 ist jeweils ein Fahrwerk 14 parallelogrammartig geführt angelenkt. Zur Parallelogrammführung, die eine Spurweitenverstellung ohne Veränderung der Arbeitsbreite zuläßt, sind jeweils zwei Parallelogrammlenker 16 vorgesehen, die die Fahrwerke 14 gelenkig mit dem Längsträger verbinden.

Zusätzlich können die Fahrwerke an den Enden der Längsträger 8 um einen Winkel von 90° verschwenkt werden, so daß der Gleitschalungsfertiger quer zu seiner Arbeitsrichtung auf einen Tieflader verladen werden kann, ohne die maximal zulässige Transportbreite zu überschreiten.

Die Fahrwerke 14 erlauben desweiteren eine Höhenverstellung des Maschinenrahmens in bekannter Weise.

Die Fign. 2 bis 4 zeigen einen Schwertverteiler 94 mit einem höhenverstellbaren pflugähnlichen Schwert 96, das mit Hilfe eines Laufwagens 70 und einer Schienenführung 56 über die gesamte Arbeitsbreite hin- und herbewegt werden kann.

Der Laufwagen 70 wird mit Hilfe eines Zugseils 74 bewegt, wobei eine Seilwinde 78 mit einem Antrieb 82 auf den Längsträger 8 angeordnet sind. Die Seilwindenantriebe 82 bestehen aus Hydraulikmotoren. Es wird immer nur ein Motor angetrieben, wobei der Laufwagen 70, je nachdem welcher Motor angetrieben wird, sich in der Zeichnung nach links bzw. nach rechts bewegt.

Zur Hydraulikversorgung des Hubzylinders 72 sind aufrollbare flexible Hydraulikleitungen 86 vorgesehen, die von einer, beispielsweise an dem Maschinenrahmen 4 befestigten Schlauchhaspel 90 abwickelbar sind und unter Spannung gehalten werden. Vorzugsweise ist die Schlauchhaspel 90 an dem Grundrahmen 20 befestigt. Ein schematischer Querschnitt des Laufwagens 70 ist in den Fign. 9 und 10 ersichtlich. Die Schienenführung 56 besteht aus einem hohlen Mittelteil 64, das insgesamt vier ausfahrbare Gleitschienen 60,62 aufnimmt. Die Gleitschienen 60,62 können über Kreuz nach links bzw. rechts gemeinsam mit dem Maschinenrahmen 6 teleskopiert werden, da die Gleitschienen 60,62 an ihren seitlichen Enden über eine Kopfplatte mit den Längsträgern 8 verschraubt sind.

Die Schienen 60,62 weisen auf ihren Außenseiten jeweils Rundstäbe 65 auf, auf denen die Doppelrollen 66 des Laufwagens 70 rollen.

Der Laufwagen 70 weist jeweils zwei mit seitlichem Abstand und mit vertikalem Abstand angeordnete Doppelrollen 66 auf, die die oberen und unteren Schienen 60,62 umfassen. Bei teleskopierten Schienen 60,62 ist stets mindestens eine Laufrille der Laufrollen 66 in Kontakt mit einem Rundprofil 65.

Aufgrund des Seilzugantriebs des Laufwagens 70 ist bei einem Teleskopieren des Maschinenrahmens automatisch auch der Schwertverteiler 94 teleskopierbar, ohne daß Umbauarbeiten erforderlich wären.

Die Fign. 5 bis 7 zeigen einen Längsglätter 120, der wie am besten aus Fig. 1 ersichtlich ist, mit Hilfe eines parallel zur Arbeitsrichtung verlaufenden Trägers 122 an dem Grundrahmen 20 oder an dem Zwischenrahmen 24 befestigt ist. Der Längsglätter 120 kann ähnlich wie der Schwertverteiler 94 mit Hilfe eines Laufwagens 128 über die gesamte Arbeitsbreite und bei Spurverbreiterung der Fahrwerke 14 auch darüber hinaus hin- und herbewegt werden.

Ein ortsfestes Mittelteil 138 der Schienenführung 142 nimmt, wie bei dem Ausführungsbeispiel der Fig. 4, zwei seitlich herausfahrbare Gleitschienen 144,148 auf. Das ortsfeste Mittelteil 138 bildet dabei zugleich eine dritte Gleitschiene 146. Die im Laufwagen 128 vorgesehenen vier Laufrollen 130 weisen jeweils drei Laufrillen auf, von denen jeweils mindestens eine Laufrille mit einer der Schienen 144,146,148 im Eingriff ist. Wie aus Fig. 6 hervorgeht, umschließt der Laufwagen 128 mit den seitlich und vertikal beabstandeten Laufrollen 130 die nach unten und nach oben abstehenden Schienen 144,146,148.

Der Laufwagen 128 wird von einem Zugseil 132 angetrieben, das beiderseits der Schienenführung 142 mit Hilfe jeweils einer Seilwinde 136 und dem zugehörigen Antrieb 140 aufgewickelt werden kann. Im Unterschied zu dem Ausführungsbeispiel der Fign. 2 bis 4 befinden sich die Seilwinden 136 nicht auf dem Längsträger 8 sondern auf den Fahrwerken 14, wie am besten aus Fig. 1 ersichtlich.

Bei einer Parallelverschiebung der Fahrwerke 14 können die Schienen 144,148 des Längsglätters 120 über die Arbeitsbreite des Gleitschalungsfertigers hinaus verlängert werden. Da, wie aus Fig. 1 ersichtlich, bei der Parallelverschiebung der Fahrwerke 14 auch eine Veränderung des Abstandes des Längsglätters 122 zu dem Grundrahmen 20 erfolgt, ist der Längsglätter 122 über zwei Lenker 124 an dem Träger 122 angekoppelt. Die Lenker 124 sind dabei auf der in Arbeitsrichtung vorderen Seite der Schienenführung 142 in Langlöchern geführt, so daß sich die relative Position des Längsglätters 122 zu dem Grundrahmen 20 bei Veränderung der Spurweite anpassen kann.

Auch der Längsglätter 122 kann über eine Schlauchhaspel, wie bei dem Ausführungsbeispiel der Fign. 2 bis 4, an flexible Hydraulikschläuche für den oszillierenden Glätterbetrieb angeschlossen sein.

## Patentansprüche

1. Gleitschalungsfertiger mit einem Traktor (2) bestehend aus einem Maschinenrahmen (4) mit veränderbarer Arbeitsbreite mit parallel zur Arbeitsrichtung verlaufenden Längsträgern (8), an deren Enden Fahrwerke (14) angeordnet sind, mit an dem Maschinenrahmen (4) befestigten Arbeitseinrichtungen, und mit einer an dem Grundrahmen (20) querverlaufenden Schienenführung (56;142) auf denen ein Laufwagen (70,128) für eine Arbeitseinrichtung in Querrichtung verfahrbar ist,
**dadurch gekennzeichnet,**
**daß** der Laufwagen (70;128) über ein beiderseits des Laufwagens (70;128) angreifendes Zugseil (74; 132) auf der Schienenführung (56;142) verfahrbar ist, und daß auf jedem Längsträger (8) oder an den Fahrwerken (14) beiderseits des Laufwagens (70;128) jeweils eine Seilrolle (78,136) mit einem Seilrollenantrieb (82,140) angeordnet ist, mit dem das freie Ende des Zugseils (74;132) aufwickelbar ist.

2. Vorrichtung nach Anspruch 1, **dadurch gekennzeichnet, dass** der Maschinenrahmen (4) teleskopierbare, quer zur Arbeitsrichtung verlaufenden Querträger (18) zur variablen Einstellung der Arbeitsbreite aufweist, daß die Arbeitseinrichtungen an unterschiedliche Arbeitsbreiten anpaßbar sind, und daß die querverlaufende Schienenführung (56;142) zwei teleskopierbare Schienen (60,62;144,146,148) aufweist.

3. Vorrichtung nach Anspruch 1 oder 2, **dadurch gekennzeichnet, daß** jeweils nur ein Seilrollenantrieb (82;140) ansteuerbar ist.

4. Vorrichtung nach einem der Ansprüche 1 bis 3, **dadurch gekennzeichnet, daß** eine flexible Hydraulikleitung (86) für die Arbeitseinrichtung über eine Schlauchhaspel (90) mit dem Laufwagen (70; 128) verbunden ist.

5. Vorrichtung nach einem der Ansprüche 1 bis 4, **dadurch gekennzeichnet, daß** die Arbeitseinrichtung aus einem höhenverstellbaren, auf der Frontseite (21) des Grundrahmens (20) angeordneten Schwertverteiler (94) besteht.

6. Vorrichtung nach einem der Ansprüche 1 bis 5, **dadurch gekennzeichnet, daß** die Arbeitseinrichtung aus einem auf der Rückseite des Grundrahmens (20) angeordneten Längsglätter (120) besteht.

7. Vorrichtung nach einem der Ansprüche 2 bis 6, **dadurch gekennzeichnet, daß** die Enden der Schienen (144,148) mit den Fahrwerken (14) verbunden sind.

8. Vorrichtung nach Anspruch 6 oder 7, **dadurch gekennzeichnet, daß** der Längsglätter (120) über zwei Lenker (124) mit dem Grundrahmen (20) gekoppelt ist, die eine Verschiebung des Längsglätters (120) in Längsrichtung bei Veränderung der Spurweite der Fahrwerke (14) zulassen.

## Claims

1. A slip-form paver comprising a tractor (2) consisting of a machine frame (4) with a variable working width and with longitudinal beams (8) extending in parallel to the working direction, at the end of which beams track assemblies (14) are provided, with working means being mounted to the machine frame (4), and a transverse rail guide (56; 142) mounted at the base frame (20), on which rail guide a carriage (70, 128) for a working means may be displaced transversely,
wherein the carriage (70; 128) can be displaced on the rail guide (56; 142) by means of a traction rope (74; 132) engaging on both sides of the carriage (70; 128), and wherein on each longitudinal beam (8) or on each track assembly (14), a rope drum (78, 136) with a rope drum drive (82, 140) is arranged on both sides of the carriage (70; 128) for winding up the free end of the traction rope (74; 132).

2. Device of claim 1, wherein the machine frame (4) comprises telescopically movable cross beams (18) extending transverse to the working direction for variably setting the working width, the working means are adaptable to different working widths, and the transverse rail guide (56; 142) comprises two telescopically movable rails (60, 62; 144, 146, 148).

3. Device of claim 1 or 2, wherein only one rope drum drive (82; 140) can be driven at a time.

4. Device of one of claims 1 to 3, wherein a flexible hydraulic line (86) for the working means is connected to the carriage (70; 128) through a hose reel (90).

5. Device of one of claims 1 to 4, wherein the working means is a vertically adjustable distributor knife (94) provided on the front side (21) of the base frame (20).

6. Device of one of claims 1 to 5, wherein working means is a longitudinal smoothing board (120) provided on the rear side of the base frame (20).

7. Device of one of claims 2 to 6, wherein the ends of the rails (144, 148) are connected to the track assemblies (14).

8. Device of claim 6 or 7, wherein the longitudinal smoothing board (120) is coupled to the base frame (20) through two connecting rods (124) that allow for a displacement of the longitudinal smoothing board (120) in the longitudinal direction, when the track width of the track assemblies (14) is changed.

## Revendications

1. Finisseur à coffrage glissant comportant un tracteur (2) constitué d'un châssis (4) de largeur de travail variable comportant des longerons (8) qui s'étendent parallèlement la direction de travail et aux extrémités desquels sont placés des mécanismes de roulement (14), des dispositifs de travail fixé au châssis (4), et un système de guidage par rails (56 ; 142) qui s'étend transversalement au châssis de base (20) et sur lequel un chariot (70, 128), destiné à un dispositif de travail, peut se déplacer dans la direction transversale,
**caractérisé en ce que** le chariot (70 ; 128) est déplaçable sur le système de guidage par rails (56 ; 142) au moyen d'un câble de traction (74 ; 132) s'engageant des deux côtés du chariot (70 ; 128), et **en ce qu'**une poulie (78, 136) dotée d'un entraînement de poulie (82, 140) est placée des deux côtés du chariot (70 ; 128) sur chaque longeron (8) ou sur les mécanismes de roulement (14), l'entraînement de poulie permettant d'enrouler l'extrémité libre du câble de traction (74 ; 132).

2. Dispositif selon la revendication 1, **caractérisé en ce que** le châssis (4) comporte des traverses télescopiques (18) s'étendant transversalement à la direction de travail pour régler de manière variable la largeur de travail, **en ce que** les dispositifs de travail peuvent être adaptés à différentes largeurs de travail, et **en ce que** le système de guidage sur rails (56 ; 142), s'étendant transversalement, comporte deux rails télescopiques (60, 62 ; 144, 146, 148).

3. Dispositif selon la revendication 1 ou 2, **caractérisé en ce qu'**un seul entraînement de poulie (82 ; 142) peut être commandé à chaque fois.

4. Dispositif selon l'une dès revendications 1 à 3, **caractérisé en ce qu'**une ligne hydraulique souple (86) destinée au dispositif de travail est raccordé au chariot (70 ; 128) par l'intermédiaire d'un dévidoir (90).

5. Dispositif selon l'une des revendications 1 à 4, **caractérisé en ce que** le dispositif de travail est constitué d'un distributeur à lame (94) qui est réglable en hauteur et qui est placé du côté avant (21) du châssis de base (20).

6. Dispositif selon l'une des revendications 1 à 5, **caractérisé en ce que** le dispositif de travail est constitué d'un lisseur longitudinal (120) placé au dos du châssis de base (20).

7. Dispositif selon l'une des revendications 2 à 6, **caractérisé en ce que** les extrémités des rails (144, 148) sont raccordées aux mécanismes de roulement (14).

8. Dispositif selon la revendication 6 ou 7, **caractérisé en ce que** le lisseur longitudinal (120) est couplé au châssis de base (20) par l'intermédiaire de deux bras (124) qui permettent un déplacement du lisseur longitudinal (120) dans la direction longitudinale lorsque l'on modifie l'écartement des mécanismes de roulement (14).
